# EUROPÄISCHE PATENTSCHRIFT

(11) **EP 1 599 844 B1**
(45) Veröffentlichungstag und Bekanntmachung des Hinweises auf die Patenterteilung: **05.05.2010**
(21) Anmeldenummer: 04712521.6
(22) Anmeldetag: 19.02.2004
(51) Int. Cl.: G07D 5/00

(54) **VERFAHREN UND VORRICHTUNG ZUR PRÜFUNG VON MÜNZEN**
METHOD AND DEVICE FOR TESTING COINS
PROCEDE ET DISPOSITIF POUR CONTROLER DES PIECES DE MONNAIE

(30) Priorität: 19.02.2003 DE 10307754
(43) Veröffentlichungstag der Anmeldung: 30.11.2005
(73) Patentinhaber: Walter Hanke Mechanische Werkstätten GmbH & Co. KG, 14167 Berlin (DE)
(72) Erfinder: WOLLNY, Manfred, 10707 Berlin (DE)
(74) Vertreter: Pfenning, Meinig & Partner GbR
(86) Internationale Anmeldenummer: PCT/EP2004/001600
(87) Internationale Veröffentlichungsnummer: WO 2004/075124

(56) Entgegenhaltungen:
- EP-A- 0 892 280
- EP-A- 1 146 489
- DE-A- 10 133 854
- GB-A- 2 369 710
- JP-A- 2001 230 977
- PATENT ABSTRACTS OF JAPAN Bd. 1997, Nr. 03, 31. März 1997 (1997-03-31) & JP 8 297729 A (SANKYO SEIKI MFG CO LTD), 12. November 1996 (1996-11-12)

## Beschreibung

Die Erfindung betrifft ein Verfahren und eine Vorrichtung zur Prüfung von Münzen, bei denen das Bild der Münze mit einem Bildsensor erfasst wird.

Bei der Prägungserkennung von Münzen ist es bekannt, fotografische Bildsensoren zu verwenden, die üblicherweise in Spalten und Zeilen angeordnete Pixel aufweisen. Dabei ist es notwendig, den richtigen Zeitpunkt der Aufnahme des bewegten Objekts, d.h. der Münze (hier sollen auch Token oder Jetons oder dergleichen unter den Begriff Münze fallen) zu ermitteln. Eine Problemstellung ist, die Münze im ungehemmten Bewegungsablauf zu erfassen und nur mit dem vorhandenen Bild-Aufnahmesystem bzw. dem Bildsensor den Lauf der Münzen zu überwachen. Bei dem dynamischen Verhalten einer an einem Bildsensor vorbeilaufenden Münze und der Erstellung eines Abbildes durch den optischen Bildsensor müssen genaue Betrachtungen der Durchlaufzeiten durch den Abbildungsbereich und der Aufnahmegeschwindigkeit des Sensors gemacht werden. Entscheidend ist es, das richtige Maß für die Belichtungszeit und den Zeitpunkt der Aufnahme zu bestimmen. Obwohl es in Sonderfällen möglich ist, ist nicht zu erwarten, dass sich die Münze in gleich bleibender Geschwindigkeit durch den Aufnahmebereich des Bildsensors bewegt und schon gar nicht kurzfristig darin verweilt. Es sind vier Zeitbereiche zu untersuchen, nämlich der Einlauf der Münze in den Sensorbereich, die Aufnahme-/Belichtungszeit, die Datenübernahme bzw. -übertragung zur Bildverarbeitung in einer Auswerteeinrichtung und die Bildverarbeitung, Analyse und Bewertung. Während für den vierten Zeitabschnitt kein festes Zeitmaß vorgegeben ist, ausgenommen die maximale Zeit des Gesamtprozesses, sind die ersten drei Zeitabschnitte ausgesprochen zeitkritisch.

Es wurden Einlaufzeiten ausgewählter Münzen festgestellt, wobei die Einlaufzeit hier definiert ist von dem Eintauchen der Münzkante in den Aufnahmebereich des Bildsensors bis zur vollen Erfassung der Münze durch diesen Aufnahmebereich. Die gemessene Einlaufzeit lag zwischen 4,5 und 9,9 ms und die von 0,01-, 0,10-, 1- und 2-Euromünzen bei 4,9; 5,9; 6,99 und 7,71 ms. Der angestrebte Durchmesserbereich der zu messenden Münzen liegt zwischen 15 mm und 33 mm. Messungen in realen Münzprüfern ergaben eine Münzgeschwindigkeit von maximal 3 m/s. Bei den gegebenen Zeitverhältnissen ist es undenkbar, den Münzlauf bis zur richtigen Position der Aufnahme durch eine zyklische Abtastung des Bildes zu verfolgen. Außerdem sind in einem solchen Fall die Datenübertragungszeiten vom Bildsensor zu verarbeitenden Prozessoren viel zu lang.

Die Druckschrift JP 2001 230977 A offenbart ein Verfahren zum Prüfen von Token, bei dem eine Position eines in eine entsprechende Prüfvorrichtung eingegebenen Tokens detektiert und in Abhängigkeit von dieser Position ein Bildsensor aktiviert wird, wobei der Token allerdings einen bekannten Durchmesser hat und mit einer ebenfalls bekannten konstanten Geschwindigkeit durch die Prüfvorrichtung geführt wird.

Der Erfindung liegt die Aufgabe zugrunde, ein Verfahren und eine Vorrichtung zur Prüfung von Münzen mit einem Bildsensor zur Aufnahme eines Bildes der zu prüfenden Münze zu schaffen, bei denen der Zeitpunkt der Aufnahme des Bildes der Münze bzw. der Ort der Aufnahme zuverlässig bestimmt wird und mit denen die Datenübertragungszeiten vom Bildsensor zu der Auswerteeinrichtung minimiert werden.

Diese Aufgabe wird erfindungsgemäß durch die Merkmale des Hauptanspruchs und des nebengeordneten Vorrichtungsanspruch gelöst. Durch die in den Unteransprüchen angegebenen Maßnahmen sind vorteilhafte Weiterbildungen und Verbesserungen möglich.

Bei der Erfindung wird die Eigenschaft von Bildsensoren genutzt, nur Teilbereiche auslesen zu können. Da die Abtastgeschwindigkeit der einzelnen Pixel unabhängig von deren Anzahl ist, kann die Übertragungszeit nahezu proportional zu der Anzahl der auszulesenden Punkte angenommen werden. Dadurch, dass nur mindestens eine der in Bewegungsrichtung der Münze vorderen Spalten und mindestens eine Zeile des Bildsensors Parameter der Münze erfassen, die zusammen mit der zeitlichen Information der Erfassung eine Aussage über die Bewegung der Münze zulassen, und dass abhängig von diesen Parametern und der zeitlichen Information bestimmt wird, wann die Münze in einen für die Aufnahme gewünschten Überdeckungsbereich des Bildsensors eintauchen wird, wobei der Bildsensor in eine Aktivierung der Spalten und Zeilen des Überdeckungsbereichs geschaltet und die Aufnahme ausgelöst wird, ist es möglich, die Bewegung der Münze zu überwachen und den Zeitpunkt der eigentlichen Aufnahme des Bildes der Münze genau zu berechnen, wobei aufgrund der Aktivierung nur des Überdeckungsbereichs der Münze mit dem Bildsensor die Zeit für das Auslesen der Bilddaten reduziert wird.

Durch Erfassen des Scheitelpunktes der Münze durch die mindestens eine in Bewegungsrichtung vordere Spalte wird dabei der Durchmesser der Münze bestimmt, über den eine Aussage über die Höhe und Breite des Überdeckungsbereichs getroffen werden kann.

Durch Abtastung der vorderen Kante und des Scheitelpunktes der Münze und der Zeitinformation der Abtastung und dem Durchmesser der Münze lässt sich in einfacher Weise die Geschwindigkeit der Münze berechnen, wobei insbesondere bei kleinen, langsam laufenden Münzen, diese Geschwindigkeitsinformätion schon ausreichend ist, um den Zeitpunkt der Aufnahme festzulegen, da der Aufnahmebereich des Bildsensors um einiges größer als die Münzfläche ist und damit ein unkontrollierter Auslauf aus dem Sensorbereich unwahrscheinlich ist.

Besonders vorteilhaft ist es, dass erfindungsgemäß nach Erfassung des Scheitelpunktes der Münze mindestens eine Zeile des Bildsensors auf der Höhe des halben Durchmessers aktiviert wird, um die vordere Kante der Münze mehrfach abzutasten, da abhängig von den Abtastzeitpunkten und zurückgelegten Strecken die Geschwindigkeit und/oder die Beschleunigung der Münze genau berechnet werden kann. Dadurch kann der Aufnahmezeitpunkt genau bestimmt werden, auch wenn die Münze im Zuge ihres Einlaufens eine Verzögerung oder Beschleunigung erfährt.

Vorteilhaft ist, dass bei Durchlaufen der Münze durch die mindestens eine Spalte der Höhenverlauf der Münze erfasst und ausgewertet wird, wobei bei Vorhandensein von Unstetigkeiten im Höhenverlauf Riffel erkannt werden.

In vorteilhafter Weise ist eine Beleuchtungsvorrichtung vorgesehen, die zum Zeitpunkt der Aufnahme impulsartig aktiviert wird, aufgrund der Festlegung des Zeitpunktes der Aufnahme kann somit eine gute Beleuchtung erzielt werden, wobei die Dauer der Beleuchtung abhängig von der Geschwindigkeit der Münze bestimmbar ist.

Ausführungsbeispiele der Erfindung sind in den Zeichnungen dargestellt und werden in der nachfolgenden Beschreibung näher erläutert. Es zeigen
- Fign. 1 - 4: unterschiedliche Bewegungszustände der Münze in Bezug auf einen Bildsensor und
- Fign. 5 und 6: eine schematische Darstellung der Abtastung von Münzen mit Riffeln.

Die erfindungsgemäße Vorrichtung ist in einem Münzprüfer, vorzugsweise im Münzkanal eingebaut, in dem gleichfalls die übrigen Messsysteme des Münzprüfers vorhanden sind, und die beschriebenen Vorrichtung kann als Subsystem der Münzprüfersteuerung ausgebildet sein. Die Vorrichtung weist einen Bildsensor auf, wobei unter Bildsensor die gesamte Aufnahmeeinrichtung mit Optik verstanden werden soll. Zusätzlich ist eine Beleuchtungsvorrichtung angeordnet, die dem Bildsensor zugeordnet ist und die eine Blitzlichtfunktion, d.h. eine impulsweise Ausleuchtung der Münzoberfläche erzeugt.

In Fig. 1 ist schematisch eine erfindungsgemäße Vorrichtung dargestellt und sie weist den im Bereich einer Münzlaufbahn 1 angeordneten Bildsensor 2 mit entsprechender Optik sowie eine Auswerteeinheit 3, die Bestandteil der Münzprüfersteuerung ist und eine Beleuchtungsanordnung 4 auf. Die als der Bildsensor 2 ausgebildete Aufnahmeeinrichtung ist mit der Optik so eingestellt, dass ein bestimmtes Sehfeld und ein bestimmter Schärfebereich vorgegeben sind, wobei eine zu fotografierende Münze 5 in diesem Bereich angeordnet sein sollte, damit keine optischen Verzeichnungen oder Abdunklungen auftreten. Der Bildsensor 2, dessen Darstellung den Abdeckungsbereich angibt, ist mit einer Vielzahl von aus Pixeln gebildeten Spalten und Zeilen versehen, die mit der Auswerteeinheit 3 verbunden sind und die einzeln oder in Bereichen von der Auswerteeinheit 3 zu ihrer Initialisierung und Aktivierung für den Auslesevorgang der Daten aus dem Sensor sowie für die eigentliche Aufnahme ansteuerbar sind. Die Aufnahme ist der Vorgang der "elektronischen Fixierung" des optischen Abbildes, d.h. mit einem elektronischen "Verschluss" wird die optische Funktion als Ladungsträger übernommen. Dies geschieht in einem möglich kurzem Zeitraum, um Bewegungsunschärfen zu vermeiden. Während die Daten aus dem Sensor ausgelesen werden, bewegt sich die Münze schon weiter. Mit der Ansteuerung der Zeilen und Spalten für die Aufnahme wird die Beleuchtungseinrichtung 4 gleichfalls angesteuert.

Damit eine verwertbare Aufnahme einer Münze 5 erzielt werden kann, muss unter Zugrundelegung der Bewegungsparameter der einlaufenden Münze 5 der Zeitpunkt der Aufnahme über die Auswerteeinheit 3 an der gewünschten Messposition bzw. an dem gewünschten Aufnahmeort bestimmt werden. Dazu ist im bevorzugten Ausführungsbeispiel zu Beginn der Erfassung lediglich die in Bewegungsrichtung 6 einer einlaufenden Münze 5 erste Spalte 7 des Bildsensors 2 aktiviert, wobei die Pixel dieser ersten Spalte 7 von der Auswerteeinheit 3 kontinuierlich ausgelesen werden und der Einlauf der Münze abgewartet wird. Bei Eintritt der Münze 5 in den Bildsensor wird von der Spalte 7 die vordere Kante erfasst und von der Auswerteeinheit 3 erkannt, die eine Höhenkontrolle aktiviert, die den Scheitelpunkt der Münze erkennen soll.

Bei Erreichen des Scheitelpunktes entsprechend Fig. 2 bestimmt die Auswerteeinheit 3 den Durchmesser der Münze 5, der als erster Messwert des Systems gespeichert wird. Aus dem Durchmesser wird der gewünschte Überdeckungsbereich festgelegt.

Zu diesem Zeitpunkt ist eine erste Einschätzung der Einlaufgeschwindigkeit der Münze möglich, da aus dem Zeitpunkt des Abtastens der vorderen Kante, dem Zeitpunkt des Abtastens des Scheitelpunktes und dem Durchmesser eine Geschwindigkeit berechnet werden kann. Im einfachsten Fall, d.h. wenn gewisse Unschärfen zugelassen werden, ist diese Information schon ausreichend um den Zeitpunkt der Aufnahme festzulegen, der aus der Geschwindigkeit und der gewünschten Messposition berechnet werden kann. Dies gilt insbesondere bei kleinen, langsam laufenden Münzen, da der in gestrichelten Linien dargestellte gewünschte Aufnahmebereich 8 in diesem Fall ein Mehrfaches der Münzfläche abdeckt und damit ein unkontrollierter Auslauf aus dem Sensorbereich unwahrscheinlich ist. Wenn jedoch zu erwarten ist, dass die Geschwindigkeit sich beim Einlaufen ändert, ist eine zusätzliche Kontrolle des Durchlaufs der Münze nötig.

Für diese zusätzliche Kontrolle des Durchlaufs wird auf Fig. 3 verwiesen, in der eine Pixelzeile 9 auf der Mittellinie bezüglich des Durchmessers der Münze 5 aktiviert wird. Diese Aktivierung wird durch Ansteuerung von der Auswerteeinheit 3 nach Erkennen des Durchmessers der Münze 5 vorgenommen. In diesem Fall kann die erste Scanzeile 7 deaktiviert werden. Das Abtasten der vorderen Kante der Münze 5 auf der Mittellinie liefert kontinuierlich den Fortschritt des Durchlaufs der Münze durch das System. Mit der zeitlichen Information der Abtastung der vorderen Kanten und den jeweils zurückgelegten Strecken kann die jeweilige Geschwindigkeit und, wenn gewünscht, die jeweilige Beschleunigung bestimmt werden, die dann zur Bestimmung des Zeitpunktes des Eintreffens der Münze auf der Messposition dienen. Abhängig von dieser zeitlichen Vorhersage und/oder wenn die Münze 5 vollständig in den bezeichneten Aufnahmebereich 8 eingetroffen ist, werden die Zeilen und Spalten des Bildsensors in der durch den Durchmesser der Münze 5 vorgegebenen Höhe und Breite als Überdeckungsbereich an dem Aufnahmeort von der Auswerteeinheit 3 initialisiert und zu dem vorausberechneten Zeitpunkt ausgelöst. Dies ist in Fig. 4 dargestellt, in der die Münze in dem gewünschten Überdeckungsbereich 10 mit dem Bildsensor gezeigt ist. Durch den zuvor ermittelten Durchmesser der Münze und dem aus der bzw. den Geschwindigkeiten oder Beschleunigungen ermittelten Zeitpunkt an der Messposition kann der aufzuzeichnende Überdeckungsbereich des Bildsensors 2 optimal gewählt werden.

Je nach Münzgröße wird der Überdeckungs- bzw. Aufzeichnungsbereich durch die Ansteuerung der Zeilen und Spalten durch die Auswerteeinheit 3 eingeschränkt, wodurch die Zeit für das Auslesen der Bilddaten auf ein Minimum reduziert wird. Wird die Auswertung der Daten darauf abgestimmt, können zur Platzersparnis im Arbeitsspeicher sogar die außerhalb des kreisförmigen Abbilds befindlichen Bereiche des Überdeckungsbereiches 10 unterdrückt werden, d.h. diese Bereiche werden von der Auswerteeinheit 3 hinsichtlich ihrer Signale nicht weitergeleitet.

Bei der Aufnahme entsprechend Fig. 4 wird gleichzeitig die Beleuchtungsanordnung 4 von der Auswerteeinheit 3 ausgelöst, die gleichfalls aus den vorherigen Informationen über die Geschwindigkeit und den Durchmesser die Belichtungszeit bestimmt. Für eine reproduzierbare möglichst schattenfreie Ausleuchtung der Münzoberfläche während der Aufnahme wird eine diffuse, gleichmäßige und möglichst helle Ausleuchtung der Münze gefordert. Diese wird wie schon erwähnt und auch wegen des hohen Stromverbrauchs impulsförmig nur zum Zeitpunkt der Aufnahme aktiviert.

Die Beleuchtung für die Aufnahme kann beispielsweise durch eine Mehrzahl von ringförmig angeordneten Leuchtdioden mit diffusem Reflektor ausgebildet sein.

Nach vorhandenen Erkenntnissen muss mit Hilfe einer gezielten Steuerung der Beleuchtung eine Belichtungssteuerung der Aufnahme durchgeführt werden. Das ist notwendig, da Umlaufmünzen ein erheblich starkes Spektrum an Verschmutzung und Oxidation und damit Reflexionsvermögen aufweisen. Des Weiteren wird aus Kostengründen üblicherweise eine Optik mit fester Blende eingesetzt.

Wegen der zu erwartenden hohen Laufgeschwindigkeit der Münze ist eine Belichtungssteuerung durch die Belichtungszeit nach Möglichkeit auszuschließen. Die Belichtung muss so kurz wie möglich ausgeführt werden, um Bewegungsschärfen zu vermeiden. Es bleibt noch die Möglichkeit der Steuerung des Speisestroms der Beleuchtungselemente oder einer Verstärkungsregelung des Bildsensors.

Zusätzlich zu der Beleuchtung für die eigentliche Aufnahme wird eine Beleuchtung für die Kontrolle des Münzeinlaufs benötigt, die als punkt- oder linienförmige Beleuchtung mit geringerer Lichtstärke bzw. Energie als die Hauptbeleuchtung im Bereich ausgebildet sein kann.

Unabhängig von den Ansprüchen an die Beleuchtung für die Aufnahme der Münze können daher im Einlaufbereich andere Beleuchtungstechniken eingesetzt werden, mit denen weitere Messgrößen ermittelt werden können, z.B. flach gebündelt, um mit der Schattenbildung Prägungstiefen zu ermitteln, mehrfarbige Beleuchtung zu Erkennung von zweifarbigen Münzen, farbige Beleuchtung zur Erkennung des Materials.

Es ist auch zu beachten, dass die Beleuchtung zur Einlaufkontrolle mehrfach, wenn nicht sogar über den gesamten Zeitraum des Münzeinlaufs kontinuierlich, aktiviert werden muss.

Selbstverständlich wird auch diese Beleuchtung zur Einlaufkontrolle von der Auswerteeinheit 3 gesteuert, die grundsätzlich den Einlauf überwacht. Dabei kann sie auch die mittlere Helligkeit der Münze bestimmen, die für die Belichtungssteuerung verwendet wird.

Zusätzlich kann unterstützend zu der Einlaufkontrolle in der ersten Spalte eine Spalte innerhalb des Abtastbereiches 8 abgetastet werden. Der Zeitpunkt des Ereichens dieser Position kann dann bei der Bestimmung der Geschwindigkeit zusammen mit dem Abstand der Spalten verwendet werden.

Es existieren auch Bildsensoren, die kein frei positionierbares Auslesen von Bilddaten zulassen, die aber ein blockweises Lesen von Pixeln oder ein Herunterschalten auf eine mehrfach kleinere Auflösung möglich machen. Auch in diesen Fällen kann die zuvor erwähnte Abtastung mittels Spalten und gegebenenfalls Zeilen durchgeführt werden, wobei die Spalten und Zeilen dann eine verringerte Pixelzahl aufweisen.

In Fig. 5 und Fig. 6 ist eine sogenannte Riffelprüfung dargestellt, die mit dem bevorzugten Ausführungsbeispiel durchführbar ist. Der Einlauf der Münze in den Bildsensor bzw. das Messsystem wird durch die schnelle Abtastung der ersten Spalte überwacht und der Scheitelpunkt der Münze, d.h. deren Durchmesser, wie erwähnt, ermittelt. Bei der Überprüfung des Höhenverlaufes können Unstetigkeiten als Riffel bewertet werden. Bei entsprechender mathematischer Korrelation ist auch die Erkennung von mehreckigen Münzen möglich.

Wie in Fig. 5 gezeigt, ist eine Vergrößerung des oberen Münzrandes 11 beim Durchlauf durch die erste Spalte 7 des Bildsensors 2 dargestellt. Im einfachsten Fall wird nur eine Spalte gescannt und der wiederholte Wechsel des obersten Pixels beim Durchlauf des Scheitelpunktes als Riffelung erkannt. Mit Kenntnis der Münzgeschwindigkeit kann so auch auf die Riffelbreite geschlossen werden.

Eine erweiterte Form mit zwei nebeneinander liegenden Spalten 7, 12 vereinfacht die Erkennung eines Riffels, da dann zwei nebeneinander liegende Pixel jeweils zwei negierte Signale liefern. Deren Wechsel zeigt das Vorhandensein einer Riffelung auf dem Münzrand 11 an. Der Einfachheit halber wurde in Fig. 6 von einer Riffeltiefe von den Abmessungen eines Pixels des Bildsensors ausgegangen. Je nach Auflösung des Bildsensors kann die Riffeltiefe aber auch mehrere Pixel betragen. Dann wird die Riffeltiefe zu einem messbaren Merkmal der Münze.

## Patentansprüche

1. Verfahren zur Prüfung von Münzen (5), die in einen Münzprüfer eingegeben werden und an einem Zeilen und Spalten aufweisenden Bildsensor (2) vorbeilaufen, der ein Bild der zu prüfenden Münze (5) aufnimmt, wobei mindestens eine der in Bewegungsrichtung (6) der Münze vorderen Spalte*n* (7) des Bildsensors (2) eine vordere Kante der Münze (5) abtastet und Parameter erfasst, die zusammen mit der zeitlichen Informationen der Erfassung eine Aussage über die Bewegung der Münze (5) zulassen, und wobei abhängig von diesen Parameter bestimmt wird, wann die Münze (5) in einen für die Aufnahme gewünschten Überdeckungsbereich (10) des Bildsensors (2) eintauchen wird, wobei der Bildsensor (2) in eine Aktivierung der Spalten und Zeilen des Überdeckungsbereichs (10) geschaltet wird und die Aufnahme ausgelöst wird,
**dadurch gekennzeichnet,**
**dass** auch der Scheitelpunkt der Münze (5) von der mindestens einen in Bewegungsrichtung (6) vorderen Spalte (7) abgetastet wird und aus der Abtastung des Scheitelpunktes der Durchmesser der Münze (5) bestimmt wird, wobei nach Erfassung des Scheitelpunktes der Münze (5) mindestens eine Zeile des Bildsensors (2) auf der Höhe des halben Durchmessers aktiviert wird.

2. Verfahren nach Anspruch 1, **dadurch gekennzeichnet, dass** abhängig von den Zeitpunkten der Abtastung der vorderen Kante und des Scheitelpunktes sowie des Durchmessers die Geschwindigkeit der Münze (5) berechnet wird.

3. Verfahren nach einem der Ansprüche 1 oder 2, **dadurch gekennzeichnet, dass** jeweils die vordere Kante der Münze (5) während des Einlaufs abgetastet wird und abhängig von den Abtastzeitpunkten und zurückgelegten Strecken die Geschwindigkeiten und/oder Beschleunigungen der Münzen (5) berechnet werden.

4. Verfahren nach einem der Ansprüche 1 bis 3, **dadurch gekennzeichnet, dass** abhängig von der Geschwindigkeit und/oder der Beschleunigung der Zeitpunkt und/oder die Position der Münze (5) für die Aufnahme bestimmt wird.

5. Verfahren nach Anspruch 4, **dadurch gekennzeichnet, dass** die vorderen Kante der Münze (5) von einer weiteren Spalte (12), die in der Bewegungsrichtung (6) der Münze (5) versetzt zu der mindestens einen vorderen Spalte (7) angeordnet ist, abgetastet wird und dass die Geschwindigkeit abhängig von den Zeitpunkten der Abtastungen der vorderen Kante und der Strecke zwischen den Spalten (7, 12) berechnet wird.

6. Verfahren nach einem der Ansprüche 1 bis 5, **dadurch gekennzeichnet, dass** bei Durchlaufen der Münze (5) durch die mindestens eine Spalte (7) der Höhenverlauf der Münze (5) erfasst und ausgewertet wird und Unstetigkeiten im Höhenverlauf als Riffel bewertet werden.

7. Verfahren nach Anspruch 6, **dadurch gekennzeichnet, dass** bei Kenntnis der Münzgeschwindigkeit die Riffelbreite bestimmt wird.

8. Verfahren nach einem der Ansprüche 1 bis 7, **dadurch gekennzeichnet, dass** zum Zeitpunkt der Aufnahme eine Beleuchtungsvorrichtung zum Ausleuchten der Münze (5) impulsartig aktiviert wird.

9. Vorrichtung zur Prüfung von Münzen, die in einen Münzprüfer eingegeben werden, mit einem Zeilen und Spalten aufweisenden Bildsensor (2) zur Aufnahme eines Bildes der zu prüfenden und an dem Bildsensor (2) vorbeilaufenden Münze (5) und einer mit dem Bildsensor (2) verbunden Auswerteeinrichtung (3), wobei mindestens eine der in Bewegungsrichtung (6) der Münze (5) vorderen Spalten (7) des Bildsensors (2) zur Erfassung von Teilen der Münze (5) aktiviert ist und wobei die Auswerteeinrichtung (3) aus den Signalen des Bildsensors (2) und zugehörigen Zeitinformationen den gewünschten Überdeckungsbereich (10) bestimmt und den Bildsensor zur Aufnahme ansteuert, dessen Zeilen und Spalten unabhängig voneinander und/oder bereichsweise aktivierbar sind,
**dadurch gekennzeichnet,**
**dass** die Auswerteeinrichtung (3) eingerichtet ist, aus den Signalen der mindestens einen vorderen Spalte den Scheitelpunkt und damit den Durchmesser der Münze (5) zu bestimmen und nach Erfassung des Scheitelpunktes der Münze (5) mindestens eine Zeile des Bildsensors (2) auf der Höhe des halben Durchmessers zu aktivieren.

10. Vorrichtung nach Anspruch 9, **dadurch gekennzeichnet, dass** eine Beleuchtungseinrichtung zur impulsweisen Ausleuchtung des Bildsensors (2) zum Zeitpunkt der Aufnahme mit der Auswerteeinheit (3) verbunden ist.

11. Vorrichtung nach einem der Ansprüche 9 oder 10, **dadurch gekennzeichnet, dass** eine weitere Beleuchtungsvorrichtung zur Beleuchtung der Münze (5) für ihre Einlaufkontrolle vorgesehen ist.

## Claims

1. Method for testing coins (5) which are inserted into a coin checker and run past an image sensor (2) which has lines and columns and which records an image of the coin (5) to be checked, at least one of the front columns (7) in the direction of movement (6) of the coin of the image sensor (2) scanning a front edge of the coin (5) and detecting parameters, which together with the temporal detection information provide information about the movement of the coin (5), and wherein as a function of these parameters it is determined when the coin (5) will appear in a coverage area (10) of the image sensor 2) which is desired for recording, the image sensor (2) being switched into activation of the columns and lines of the coverage area (10) and recording being triggered,
**characterised in that**
also the apex of the coin (5) is scanned by the at least one front column (7) in the direction of movement (6) and that the diameter of the coin (5) is determined from the scanning of the apex, wherein after detection of the apex of the coin (5), at least one line of the image sensor (2) is activated at the level of half the diameter.

2. Method according to claim 1, **characterised in that** the speed of the coin (5) is calculated as a function of the moments of scanning the front edge and the apex as well as of the diameter.

3. Method according to one of the claims 1 or 2, **characterised in that** in each case the front edge of the coin (5) is scanned during run-in and the speeds and/or accelerations of the coins (5) are calculated as a function of the scanning moments and distances covered.

4. Method according to one of the claims 1 to 3, **characterised in that** the time and/or the position of the coin (5) for the recording is determined as a function of the speed and/or the acceleration.

5. Method according to claim 4, **characterised in that** the front edge of the coin (5) is scanned by an additional column (12), which is arranged in the direction of movement (6) of the coin (5) offset to the at least one front column (7), and **in that** the speed is calculated as a function of the times of scanning the front edge and the distance between the columns (7, 12).

6. Method according to one of the claims 1 to 5, **characterised in that,** as the coin (5) runs through, the height pattern of the coin is detected and evaluated by the at least one column (7), and discontinuities in the height pattern are evaluated as grooves.

7. Method according to claim 6, **characterised in that** the groove width is determined once the coin speed is known.

8. Method according to one of claims 1 to 7, **characterised in that** an illumination device for illuminating the coin (5) is activated in a pulsed manner at the time of recording.

9. Device for testing coins which are inserted into a coin checker, said device having an image sensor (2) which has lines and columns for recording an image of the coin (5) to be checked and passing the image sensor (2), and an evaluation device (3) connected to the image sensor (2), at least one of the front columns (7) in the direction of movement (6) of the coin (5) of the image sensor (2) being activated to detect parts of the coin (5), and the evaluation device (3) determining the desired coverage area (10) from the signals of the image sensor (2) and associated temporal information and triggering the image sensor to record, the lines and columns of which may be activated independently of one another and/or in areas, **characterised in that** the evaluation device (3) is arranged for determining the apex and thus the diameter of the coin (5) from the signals of the at least one front column and to activate, after detection of the apex of the coin (5), at least one line of the image sensor (2) at the level of half the diameter.

10. Device according to claim 9, **characterised in that** an illumination device is connected to the evaluation unit (3) for pulsed illumination of the image sensor (2) at the time of recording.

11. Device according to one of the claims 9 or 10, **characterised in that** an additional illumination device is provided to illuminate the coin (5) for its run-in check.

## Revendications

1. Procédé pour contrôler des pièces de monnaie (5) qui sont insérées dans un contrôleur de pièces de monnaie et qui sont passées devant un capteur d'image (2) qui comprend des lignes et des colonnes qui enregistrent une image de la pièce de monnaie à contrôler, dans lequel au moins une des colonnes avant (7) du capteur d'image (2) dans la direction de déplacement (6) de la pièce de monnaie scanne un bord avant de la pièce de monnaie (5) et détecte des paramètres, lesquels en association avec l'information de détection temporelle fournissent une information relative au déplacement de la pièce de monnaie (5), et dans lequel, en fonction de ces paramètres, il est déterminé lorsque la pièce de monnaie (5) apparaitra dans la zone de couverture (10) du capteur d'image (2) que l'on souhaite enregistrer, dans lequel le capteur d'image est commuté dans l'état d'activation des colonnes et des lignes de la zone de couverture (10) et l'enregistrement est déclenché,
**caractérisé en ce que**
l'apex de la pièce de monnaie (5) est scanné par au moins une des colonnes avant (7) dans la direction de déplacement (6) et le diamètre de la pièce de monnaie (5) est déterminé à partir de l'apex, dans lequel, après détection de l'apex de la pièce de monnaie (5), au moins une ligne du capteur d'image (2) est activée au niveau du diamètre.

2. Procédé selon la revendication 1, **caractérisé en ce que** la vitesse de la pièce de monnaie (5) est calculée en fonction des déplacements de scannage du bord avant et de l'apex ainsi que du diamètre.

3. Procédé selon l'une quelconque des revendications 1 ou 2, **caractérisé en ce que,** dans chaque cas où le bord avant de la pièce de monnaie (5) est scanné pendant l'introduction, et les vitesses et/ou accélérations des pièces de monnaie (5) sont calculées en fonction des instants de scannage et des distances parcourues.

4. Procédé selon l'une quelconque des revendications 1 à 3, **caractérisé en ce que** l'instant et/ou la position de la pièce de monnaie (5) pour l'enregistrement est déterminé(e) en fonction de la vitesse et/ou de l'accélération.

5. Procédé selon la revendication 4, **caractérisé en ce que** le bord avant de la pièce de monnaie (5) est scanné par une colonne additionnelle (12), laquelle est agencée dans la direction de déplacement (6) de la pièce de monnaie (5) en étant décalée par rapport à l'au moins une colonne avant (7), et **en ce que** la vitesse est calculée en fonction des instants de scannage du bord avant et de la distance entre lesdites colonnes (7, 12).

6. Procédé selon l'une des revendications 1 à 5, **caractérisé en ce que** la pièce de monnaie (5) chemine au travers de l'au moins une colonne (7), le motif en hauteurs de la pièce de monnaie (5) est détecté et évalué, et des discontinuités dans le motif en hauteurs sont évaluées comme étant des gorges.

7. Procédé selon la revendication 6, **caractérisé en ce que** la largeur de gorge est déterminée une fois que la vitesse de pièce de monnaie est connue.

8. Procédé selon l'une des revendications 1 à 7, **caractérisé en ce qu'**un dispositif d'éclairage pour éclairer la pièce de monnaie (5) est activé d'une façon pulsée à l'instant de l'enregistrement.

9. Dispositif pour contrôler des pièces de monnaie qui sont insérées dans un contrôleur de pièces de monnaie, ledit dispositif comprenant un capteur d'image (2) qui comprend des lignes et des colonnes pour enregistrer une image de la pièce de monnaie (5) à contrôler et qui passe devant le capteur d'image (2), et un dispositif d'évaluation (3) connecté au capteur d'image (2), dans lequel au moins une des colonnes avant (7) du capteur d'image (2) dans la direction de déplacement (6) de la pièce de monnaie (5) est activée pour détecter des parties de la pièce de monnaie (5), et dans lequel le dispositif d'évaluation (3) détermine la zone de couverture souhaitée (10) à partir des signaux du capteur d'image (2) et de l'information temporelle associée et déclenche l'enregistrement du capteur d'image, lesdites lignes et colonnes étant activées indépendamment l'une de l'autre et/ou dans des zones,
**caractérisé en ce que**
le dispositif d'évaluation (3) est installé, il détermine l'apex et donc le diamètre de la pièce de monnaie (5) à partir des signaux de l'au moins une colonne avant, et **en ce que**, après détection de l'apex de la pièce de monnaie (5), au moins une ligne du capteur d'image (2) est activée au niveau du diamètre.

10. Dispositif selon la revendication 9, **caractérisé en ce qu'**un dispositif d'éclairage est connecté à l'unité d'évaluation (3) pour effectuer l'éclairage pulsé du capteur d'image (2) à l'instant de l'enregistrement.

11. Dispositif selon l'une des revendications 9 ou 10, **caractérisé en ce qu'**un dispositif d'éclairage additionnel est prévu pour éclairer la pièce de monnaie (5) pour sa vérification de passage.
